# EUROPÄISCHE PATENTSCHRIFT

(11) **EP 0 667 415 B1**
(45) Veröffentlichungstag und Bekanntmachung des Hinweises auf die Patenterteilung: **17.03.1999**
(21) Anmeldenummer: 94119341.9
(22) Anmeldetag: 07.12.1994
(51) Int. Cl.: E01C 19/48

(54) **Strassenfertiger**
Road paver
Finisseur

(30) Priorität: 11.02.1994 DE 9402324 U
(43) Veröffentlichungstag der Anmeldung: 16.08.1995
(73) Patentinhaber: Joseph Vögele AG, D-68199 Mannheim (DE)
(72) Erfinder: Ulrich, Alfred, Dr.-Ing., D-68526 Ladenburg (DE)
(74) Vertreter: Grünecker, Kinkeldey, Stockmair & Schwanhäusser Anwaltssozietät

(56) Entgegenhaltungen:
- EP-A- 0 279 795
- EP-A- 0 562 586
- DE-A- 3 911 229
- DE-U- 9 317 225

## Beschreibung

Die Erfindung bezieht sich auf einen Straßenfertiger der im Oberbegriff von Anspruch 1 erläuterten Art.

Ein derartiger Straßenfertiger ist beispielsweise aus dem DE-U 92 03 867 bekannt. Die bekannten Straßenfertiger haben im in Fahrtrichtung vorderen Bereich einen Bunker, in dem Einbaumaterial zwischengelagert wird. Der Bunker wird während der Arbeit des Straßenfertigers von einem LKW beschickt und hat ein ausreichendes Fassungsvermögen, um die ungehinderte Weiterarbeit des Straßenfertigers zwischen zwei Beschickungsvorgängen zu garantieren. Zum Beschicken des Bunkers fährt der LKW rückwärts an den vorwärtsfahrenden Straßenfertiger heran und entleert seine Ladefläche in den Bunker, während der Straßenfertiger den LKW schiebt. Diese Art der Beschikkung erfordert jedoch erfahrenes Personal und eine abgestimmte Arbeitsweise zwischen dem Fahrer des Straßenfertigers und dem Fahrer des LKWs. Dies ist jedoch nicht immer gewährleistet.

Der Erfindung liegt somit die Aufgabe zugrunde, einen Straßenfertiger der genannten Art so auszugestalten, daß die Beschickung des Straßenfertigers mit Einbaumaterial auch von ungeübten Personen sicher und in abgestimmten Vorgehensweisen durchgeführt werden kann.

Die Aufgabe wird durch die Merkmale des Anspruchs 1 gelöst.

Durch die erfindungsgemäße Einrichtung zum Überwachung und Anzeigen von Parametern der Beschickung mit Einbaumaterial werden subjektive Eindrücke des Bedienungspersonals eliminiert und dem Bedienungspersonal genaue und exakte Anweisungen bzw. Befehle für jeweils ganz bestimmte vom Bedienungspersonal vorzunehmende Handlungen entsprechend der tatsächlich festgestellten Parameter gegeben. Damit wird erreicht, daß der Straßenfertiger mit Einbaumaterial beschickt werden kann, ohne daß eine dritte Person die Versorgungseinheit und den Straßenfertiger koordinieren muß und ohne daß die Gefahr von Mißverständnissen und daraus resultierendem Fehlverhalten besteht.

Zwar ist es bei Straßenfertigern bekannt, beispielsweise aus der DE-A-39 11 229, der EP-A-562 586 oder der EP-A-279 795 bestimmte Parameter von Sensoren überwachen zu lassen. Die von den Sensoren gelieferten Signale werden jedoch zum Steuern maschineninterner Betriebsabläufe verwendet, also z.B. für die Zuschaltung des Vorderradantriebs bei vollständig beladener Mulde in der DE-A-39 11 229, für die Steuerung der Länge des Überstandes einer Abstützvorrichtung zum Schieben der mobilen Versorgungseinheit in Abhängigkeit von Form und Abmessung der Versorgungseinheit in der EP-A-562 586 oder für die Steuerung der Verteilung des Einbaumaterials in Abhängigkeit von der Höhe des von der Schnecke vorgelegten Materials in der EP-A-279 795. Eine Anzeige der Signale und eine Umwandlung in Befehle ist nicht vorgesehen. Andererseits wird die Anzeigevorrichtung in Form eines Monitors des DE-U-93 17 225 zur Darstellung von Videobildern von Kameras rund um den Fertiger bzw. zur Darstellung üblicher Betriebsdaten, wie beispielsweise die Fahrzeuggeschwindigkeit, und nicht zur Anzeige von Parametern der Beschickung mit Einbaumaterial durch eine externe, mobile Versorgungseinheit verwendet.

Die Ansprüche 2 bis 5 beschreiben verschiedene Fühler, die alternativ oder gemeinsam in der erfindungsgemäßen Einrichtung zum Überwachen und Anzeigen vorgesehen werden können.

Zusätzlich kann auch der in Anspruch 6 beschriebene Fühler vorgesehen sein.

In der Ausgestaltung gemäß Anspruch 7 ist die Anzeigetafel auch für die Bedienperson des Straßenfertigers sichtbar.

Ein Ausführungsbeispiel der Erfindung wird nachfolgend anhand der Zeichnungen näher erläutert. Es zeigen:
- Fig. 1: eine schematische Darstellung eines erfindungsgemäßen Straßenfertigers, und
- Fig. 2a - 2g: Darstellungen von Befehlen auf einer Anzeigetafel am Straßenfertiger nach Fig. 1.

Fig. 1 zeigt einen nur schematisch angedeuteten Straßenfertiger 1, der einen in einem Fahrerhaus 2 angeordneten Bedienungsbereich 3, den üblichen, nicht gezeichneten Fahrantrieb mit wenigstens einer angetriebenen Achse 4, eine in Fahrtrichtung A nachgeschleppte Einbaubohle 5, der von einem Einbauförderer Einbaumaterial vorgelegt wird, wobei der Einbauförderer eine der üblichen Schnekkenförderer 6 und nicht gezeichnete, ebenfalls übliche Kratzerbänder im Inneren des Straßenfertigers aufweist. Die Kratzerbänder des Einbauförderers fördern Einbaumaterial aus einem Bunker 7, der in Fahrtrichtung A vorn am Straßenfertiger 1 angeordnet ist. Der Bunker 7 hat, wie ebenfalls üblich aber nicht gezeichnet, abklappbare Bunkerwände zum Freilegen einer Einfüllöffnung 8. An der in Fahrtrichtung A vorderen Seite des Straßenfertigers 1 stehen Abdruckrollen 9 vor, mit denen der Straßenfertiger 1 eine externe, mobile Versorgungseinheit, bevorzugt einen LKW 10 mit nach hinten kippbarer Ladefläche, während seiner Arbeit beim Einbau von Staßenbaumaterial vor sich her schieben kann.

Der Straßenfertiger 1 ist mit einer Einrichtung 11 zum Überwachen und Anzeigen von für eine Beschickung mit Einbaumaterial relevanten Betriebsparametern des Straßenfertigers versehen. Die Einrichtung 11 enthält wenigstens einen Abstandssensor 12, der in Fahrtrichtung A nach vorn gerichtet und in der Lage ist, den Abstand zum hinteren Ende des LKW 10 festzustellen. Die Einrichtung 11 enthält weiterhin wenigstens einen Sensor 13, mit dem der Befüllungsgrad bzw. der Fullstand im Bunker 7 festzustellen ist. Die Einrichtung 11 enthält weiterhin wenigstens einen Sensor 14, der die Drehmomentaufnahme am Antriebsmotor feststellt. Die Einrichtung 11 enthält einen weiteren Sensor 15, mit dem festgestellt werden kann, ob die Bunkerwände auf- oder abgeklappt, die Einfüllöffnung 8 somit offen oder geschlossen ist. Schließlich ist am Straßenfertiger 1 ein weiterer Sensor 16 vorgesehen, mit dem der FUllstand im Schneckenraum der Förderschnecke 6 festgestellt, d.h. bestimmt werden kann, ob der Schnecke 6 genügend Einbaumaterial zum Beschicken der Einbaubohle 5 mit der vorbestimmten Menge an Einbaumaterial zugeführt werden kann.

Im Bedienungsbereich 3 des Fahrerhauses 2 des Straßenfertigers 1, gut sichtbar für den Fahrer des LKW 10, ist eine elektronische Anzeigetafel 17 angeordnet. Die Anzeigetafel ist am Fahrerhaus 2 in einer Höhe und einer Lage befestigt und bevorzugt ausklappbar, so daß sie auch vom Fahrer des Straßenfertigers 1 ohne weiteres einsehbar ist. Mit der Anzeigetafel 17 ist eine Datenverarbeitung verbunden, die die Signale von allen Sensoren 12, 13, 14, 15, 16 erhält und sie in Befehle umwandelt, die zweckmäßigerweise in Form von Piktogrammen oder Analoganzeigen auf der Anzeigetafel 17 erscheinen. Darüber hinaus kann die Datenverarbeitungseinrichtung auch zum direkten Steuern verschiedener Betriebszustände am Straßenfertiger 1 verwendet werden, sie kann beispielsweise den Befehl zur automatischen Schließung der Bunkerwände geben, wenn der Füllstandssensor 13 einen vollständig gefüllten Bunker 7 signalisiert, oder sie kann beispielsweise die Einbaubarbeiten stoppen, wenn der Füllstandssensor 16 signalisiert, daß im Schneckenraum zu wenig Material für einen Einbau des Straßenbaumaterials in vorgegebener Stärke vorhanden ist.

Die Anzeigetafel 17 hat, wie Fig. 2 zeigt, drei Anzeigefelder 17a, 17b und 17c. Die Wirkungsweise der Einrichtung 11 und die Anzeige beim Beschicken des Bunkers 7 mit Straßenbaumaterial aus dem LKW 10 wird nachfolgend anhand der Darstellungen der entsprechenden Anzeigen auf der Anzeigetafel 17 näher erläutert. Im Anzeigenfeld 17a erscheinen die Antriebs- und Bewegungszustände von LKW und Straßenfertiger. Im Anzeigenfeld 17b erscheint zum einen eine Analoganzeige des Abstandes zwischen dem Straßenfertiger 1 und dem LKW 10 und zum zweiten Befehle zum Bewegen der Ladefläche des LKWs 10. Das Anzeigenfeld 17c beschreibt den Ist-Zustand von LKW 10 und Straßenfertiger 1.

Vor Beginn des Beschickungsvorganges hat der Füllstandssensor 13 festgestellt, daß der Füllstand im Bunker 7 unter einen vorbestimmten Wert abgesunken ist, und hat die Bunkerwände abgeklappt, so daß die Befüllöffnung 8 des Bunkers 7 offen ist. Der LKW 10 nähert sich in langsamer Rückwärtsfahrt dem sich in Fahrtrichtung A bewegenden und Straßenbaumaterial einbauenden Straßenfertiger 1. Die Rückwärtsfahrt des LKW 10 ist durch ein Dreieck mit nach rechts gerichteter Spitze im ersten Feld 17a der Anzeigetafel 17 angezeigt, während im zweiten Feld 17b der vom Abstandssensor 12 festgestellte Abstand zwischen dem Straßenfertiger 1 und dem LKW 10 in Analoganzeige erscheint. Das dritte Feld 17c stellt den Ist-Zustand in Piktogrammform dar. Der LKW 10 und der Straßenfertiger 1 nähern sich weiter aneinander an, wobei der abnehmende Abstand, wie Fig. 2b zeigt, im zweiten Feld 17b angezeigt wird. Dann wird im zweiten Feld 17b, Fig. 2c, dem LKW "STOP" signalisiert. Der LKW-Fahrer löst gegebenenfalls seine Bremse und der Straßenfertiger 1 kommt mit seinen Abdruckrollen 9 mit dem LKW 10 in Eingriff und schiebt den LKW 10 vor sich her, während nach wie vor Straßenbaumaterial eingebaut wird. Dieses Schieben wird vom Sensor 14 durch einen Drehmomentanstieg am Fahrantrieb festgestellt und im ersten Feld 17a durch zwei mit ihren Basis linien aufeinander zu weisende Dreiecke dargestellt. Gleichzeitig ergeht durch ein Dreieck mit nach oben gerichteter Spitze im zweiten Anzeigefeld 17b an den LKW-Fahrer der Befehl, die Ladefläche zu kippen. Gleichzeitig wird im dritten Anzeigefeld 17c der Ist-Zustand, d.h. die in den Bunker 7 eingekippte Ladefläche in Piktogrammform dargestellt (Fig. 2d). Ist die Ladefläche gekippt, so daß Einbaumaterial in den Bunker 7 hineinrutscht, so erscheinen auf dem zweiten Anzeigefeld 17b (Fig. 2e) zwei schräggestellte, mit ihren Basisflächen zueinander gerichtete Dreiecke, die dem LKW-Fahrer signalisieren, daß er die Ladefläche in gekippter Stellung halten soll. Dieser Zustand hält so lange an, bis der Füllstandssensor 13 die vollständige Befüllung des Bunkers 7 meldet. Dann erscheint auf dem zweiten Anzeigefeld 17b der Anzeigetafel 17 (Fig. 2f) der Befehl an den LKW-Fahrer, daß er die Ladefläche senken soll, in Form eines einzelnen Dreiecks mit schräg nach unten gerichteter Spitze. Anschließend erscheint im ersten Anzeigefeld 17a (Fig.2g) der Befehl, daß der LKW 10 nach vorn vom Straßenfertiger 1 wegfahren soll, in Form eines Dreiecks mit nach links gerichteter Spitze. Damit ist der Beschickungsvorgang des Bunkers 7 beendet und die Bunkerwände werden selbsttätig wieder hochgeklappt, sobald der Abstandssensor 12 meldet, daß der LKW 10 mit seiner Ladefläche aus dem Bereich des Bunkers 7 nach vorn vorgefahren ist.

Anstelle der Anzeige auf einer nur am Straßenfertiger angeordneten Anzeigetafel, kann die Einrichtung 11 auch einen nicht gezeichneten Sender aufweisen, der die ermittelten Daten bzw. die daraus gewonnenen Befehle schnurlos an einen geeigneten Empfänger im Fahrerhaus des LKW überträgt.

Für den Fertigerfahrer kann eine eigene Anzeigeeinheit, beispielsweise auf seinem Bedienpult, vorgesehen werden. Zur Ermittlung der Befehle für den Beschickungsvorgang können, je nach Bauart und Ausstattung des Straßenfertigers, weitere Signale von weiteren Sensoren herangezogen werden.

## Patentansprüche

1. Straßenfertiger (1), mit einem Bedienungsbereich (3), einem Fahrantrieb, einer Einbaubohle (5), einem Einbauförderer (6) zur Einbaubohle (5) und einem über eine Befüllöffnung (8) von einer externen, mobilen Versorgungseinheit (10) am Arbeitsplatz des Straßenfertigers (1) mit Einbaumaterial beschickbaren Bunker (7), **gekennzeichnet durch** eine Einrichtung (11) zum Überwachen und Anzeigen von Parametern der Beschickung mit Einbaumaterial, die entweder eine an die Versorgungseinheit (10) gerichtete, am Straßenfertiger (1) angeordnete, elektronische Anzeigetafel (17) oder einen Sender aufweist, der die ermittelten Daten bzw. die daraus gewonnenen Befehle schnurlos an einen Empfänger in der Versorgungseinheit (10) übertragen kann.

2. Straßenfertiger nach Anspruch 1, **dadurch gekennzeichnet,** daß die Einrichtung (11) einen Abstandssensor (12) zum Feststellen der Relativposition von Bunker (7) und Versorgungseinheit (10) aufweist.

3. Straßenfertiger nach Anspruch 1 oder 2, **dadurch gekennzeichnet,** daß die Einrichtung (11) einen Füllstandssensor (13) zum Feststellen des Füllstandes im Bunker (7) aufweist.

4. Straßenfertiger nach einem der Ansprüche 1 bis 3, **dadurch gekennzeichnet**, daß die Einrichtung (11) einen Sensor (14) zum Feststellen der Antriebskraft am Fahrantrieb aufweist.

5. Straßenfertiger nach einem der Ansprüche 1 bis 4, **dadurch gekennzeichnet,** daß die Einrichtung (11) einen Sensor (15) zum Feststellen des Zustandes OFFEN/GESCHLOSSEN der Befüllöffnung (8) des Bunkers (7) aufweist.

6. Straßenfertiger nach einem der Ansprüche 1 bis 5, **dadurch gekennzeichnet,** daß ein Sensor (16) zum Feststellen des Füllstandes von Einbaumaterial im Bereich des Einbauförderers (6) vorgesehen ist.

7. Straßenfertiger nach einem der Ansprüche 1 bis 6, **dadurch gekennzeichnet,** daß die elektronische Anzeigetafel (17) im Bedienungsbereich (3) angeordnet ist.

## Claims

1. A road finisher (1) comprising an operating zone (3), a drive mechanism, a screed (5), a road-laying conveyor (6) for the screed (5), and a hopper (7) for loading with road-laying material through a filling opening (8) by an external mobile supply unit (10) at the work station of the road finisher (1),
characterised by a means (11) for monitoring and displaying parameters regarding loading with road-laying material and comprising either an electronic display panel (17) disposed on the road finisher (1) and directed towards the supply unit (10), or a transmitter which can transmit the acquired data or the commands obtained therefrom to a cordless receiver in the supply unit (10).

2. A road finisher according to claim 1,
characterised in that the means (11) comprises a distance sensor (12) for detecting the position of the hopper (7) relative to the supply unit (10).

3. A road finisher according to claim 1 or 2,
characterised in that the means (11) comprises a level sensor (13) for detecting the level in the hopper (7).

4. A road finisher according to any of claims 1 to 3,
characterised in that the means (11) comprises a sensor (14) for detecting the driving power of the drive mechanism.

5. A road finisher according to any of claims 1 to 4,
characterised in that the means (11) comprises a sensor (15) for detecting the open or closed state of the opening (8) for filling the hopper (7).

6. A road finisher according to any of claims 1 to 5,
characterised in that a sensor (16) is provided for detecting the level of road-laying material in the neighbourhood of the road-laying conveyor (6).

7. A road finisher according to any of claims 1 to 6,
characterised in that the electronic display panel (17) is disposed in the operating zone (3).

## Revendications

1. Finisseur (1) comportant une zone de commande (3), un mécanisme de déplacement, une poutre dameuse (5), un transporteur (6) vers la poutre dameuse (5) et un réservoir (7) pouvant être alimenté en matériau sur le lieu de travail du finisseur (1), à partir d'une unité d'alimentation (10) mobile externe par un orifice de remplissage (8), **caractérisé** par un dispositif (11) de contrôle et d'affichage de paramètres de l'alimentation en matériau qui comporte soit un tableau d'affichage (7) électronique disposé sur le finisseur (1) et adapté à l'unité d'alimentation (10) soit un émetteur qui peut transmettre sans fil à un récepteur dans l'unité d'alimentation (10) les données déterminées et les instructions obtenues à partir de ces données.

2. Finisseur selon la revendication 1, **caractérisé** en ce que le dispositif (11) comporte un détecteur de proximité (12) destiné à déterminer la position relative du réservoir (7) et de l'unité d'alimentation (10).

3. Finisseur selon la revendication 1 ou 2, **caractérisé** en ce que le dispositif (11) comporte un détecteur de niveau de remplissage (13) destiné à déterminer le niveau de remplissage du réservoir (7).

4. Finisseur selon une des revendications 1 à 3, **caractérisé** en ce que le dispositif (11) comporte un détecteur (14) destiné à déterminer la force d'entraînement au mécanisme de déplacement.

5. Finisseur selon une des revendications 1 à 4, **caractérisé** en ce que le dispositif (11) comporte un détecteur (15) destiné à détecter l'état OUVERT/FERME de l'orifice de remplissage (8) du réservoir (7).

6. Finisseur selon une des revendications 1 à 5, **caractérisé** en ce qu'il est prévu un détecteur (16) pour déterminer le niveau de remplissage en matériau dans la région du transporteur (6).

7. Finisseur selon une des revendications 1 à 6, **caractérisé** en ce que le tableau d'affichage (17) électronique est disposé dans la zone de commande (3).
